# EUROPÄISCHE PATENTSCHRIFT

(11) **EP 0 583 693 B1**
(45) Veröffentlichungstag und Bekanntmachung des Hinweises auf die Patenterteilung: **19.07.1995**
(21) Anmeldenummer: 93112546.2
(22) Anmeldetag: 05.08.1993
(51) Int. Cl.: B65F 1/16

(54) **Abfallbehälter**
Waste container
Récipient à ordures

(30) Priorität: 12.08.1992 DE 4226638
(43) Veröffentlichungstag der Anmeldung: 23.02.1994
(73) Patentinhaber: HESSISCHE INDUSTRIEMÜLL GmbH, 65205 Wiesbaden (DE)
(72) Erfinder: Höhlein, Günter, Prof. Dr., D-30655 Hannover (DE); Conrady, Klaus, D-64589 Stockstadt am Rhein (DE); Gromotka, Hubert, D-82178 Puchheim (DE)
(74) Vertreter: Nix, Frank Arnold, Dr.

(56) Entgegenhaltungen:
- DE-A- 2 351 558
- DE-A- 3 313 172
- DE-A- 3 400 559
- FR-A- 554 126

## Beschreibung

Die vorliegende Erfindung bezieht sich auf einen Abfallbehälter größerer Abmessungen, insbesondere für Sonderabfälle. Solche Abfallbehälter müssen mittels eines Deckels dicht verschließbar sein, was bei größeren Abmessungen Schwierigkeiten bereitet.

Im einfachsten Fall haben solche Behälter an ihrem oberen Rand schwenkbare Spannschrauben, die in nach außen offene Schlitze des Deckelrandes geschwenkt werden, worauf durch Anziehen von Flügelmuttern der Deckel unter Zusammendrückung einer zwischenliegenden Dichtung auf den Behälterrand gedrückt wird. Ein Beispiel hierfür zeigt die DE-OS 36 14 767. Aus DE-OS 34 00 559 ist eine ähnliche Niederhaltemechanik für einen Behälterdeckel bekannt, bei der die stellenweise Krafteinleitung durch von Kniehebeln niederziehbaren Haken geschieht, welche über den Deckelrand greifen oder an Beschlägen desselben angreifen. In beiden Fällen muß zur Gewährleistung einer ausreichend gleichmäßigen Verteilung der Andrückkraft des Deckels an den Behälterrand eine Mehrzahl von Spannschrauben oder Kniehebelmechanismen vorgesehen sein, die zum Öffnen gelöst werden müssen, bevor der Deckel dann in einer weiteren von Hand auszuführenden Operation abgehoben oder zurückgeschwenkt werden kann. Dies macht die Handhabung dieser bekannten Behälter umständlich und langwierig.

Aus DE-OS 30 33 298 ist ein Großraummüllbehälter bekannt, dessen Schwenkdeckel in der geschlossenen Lage durch ein hierbei in der Nähe der Schwenkachse in Eingriff tretendes federbeaufschlagtes Element niedergehalten wird, wobei beim Öffnen das Federelement eine neutrale Lage durchläuft, um anschließend die Öffnungsbewegung zu unterstützen und den Deckel in einer teilgeöffneten Stellung zu halten. Bei dieser Ausbildung werden jedoch keine großen und vor allem keine gleichmäßigen Andrückkräfte des Deckels an den Behälterrand erzielt, so daß schon deswegen eine Anwendung für Sondermüllbehälter nicht in Frage käme.

Aus der DE-OS 38 30 279 ist ein Sondermüllbehälter mit dicht verschließbarem Deckel bekannt, wobei dieser in der Seitenansicht einen Kreisabschnitt darstellt, der über nach einem entsprechenden Radius gekrümmte obere Ränder der Behälterseitenwände in die geschlossene Lage geschwenkt werden kann. Von den Deckelseitenrändern ragen Schwenkarme nach unten und sind an ihren unteren Enden um je eine an der Behälterseitenwand im Krümmungsmittelpunkt angeordnete Schwenkachse gelagert, wobei diese Schwenkachse von einem Schlitten absteht, der mittels eines Kniehebelmechanismus um einen kleinen Betrag auf- und abwärts verschieblich ist. In der oberen Stellung der Schlitten kann der Deckel leicht aus der Schließstellung in die Offenstellung und umgekehrt verschwenkt werden. In der Schließstellung wird durch Betätigen des Kniehebels der Schlitten und damit der Deckel niedergeholt, so daß dieser sich auf den Behälterrand absenkt und unter Zusammendrückung einer zwischengelegten gummielastischen Dichtung abdichtet.

Diese bekannte Bauart setzt jedoch einen einfach längs eines Kreisbogens gekrümmten Deckel voraus, was bei größeren Abmessungen nicht mehr praktikabel ist. Darüber hinaus eignet sich ein solcher Behälter von vornherein nicht zum Stapeln.

Ähnliches gilt auch für einen aus der DE-OS 33 13 172 bekannten Müllbehälter, bei dem das Niederholen des Deckels ebenfalls mittels senkrecht verschieblicher, die Gelenkachsen tragender Schlitten erfolgt, die hier von doppeltwirkenden hydraulischen Zylindern bewegt werden. Dabei dient das Niederholen des Deckels jedoch hier nicht zur Abdichtung des Behälters, sondern zur Verdichtung des Mülls, wozu die Abmessungen des Deckels so gewählt sind, daß er in den Behälter eintreten kann.

Aufgabe der Erfindung ist die Schaffung eines Abfallbehälters mit ebenem Deckel, der in geschlossener Stellung zuverlässig dichtend auf den Behälterrand gedrückt ist und der auf einfache und bequeme Weise in die Offenstellung verbringbar ist, in der er vorzugsweise die Behälteröffnung vollständig freigibt. Diese Operationen sollen auf engem Raum möglich sein, so daß eine nur kleine Standfläche benötigt wird.

Ausgehend von einer Ausbildung der im Oberbegriff des Patentanspruchs 1 angegebenen Art gelingt die Lösung der gestellten Aufgabe durch die im kennzeichnenden Teil genannten Merkmale. Durch das Parallelschwingengetriebe führt der Deckel unter Beibehaltung seiner räumlichen Lage, also sich selbst parallel bleibend, seine Bewegungen auf einer Kreisbahn aus, wobei die Bewegungsrichtung bei Beginn des Öffnens und am Ende des Schließvorgangs senkrecht ist, so daß er satt auf den Behälterrand gesetzt wird und auf Grund der Dauerdruckbeaufschlagung an diesen angedrückt bleibt, bzw. gleichmäßig angehoben wird und in eine Lage gehoben werden kann, die schon einen großen Bereich der Behälteröffnung freigibt und in vielen Fällen als Öffnungsstellung ausreichen mag.

Anspruch 2 beschreibt eine bedeutsame Weiterentwicklung mit der Wirkung, daß der Deckel auf engem Raum nach dem Anheben auf einer Kreisbahn auch noch in eine die Behälteröffnung vollständig freigebende Stellung geschwenkt werden kann.

Weitere zweckmäßige Ausgestaltungen sind in den Unteransprüchen angegeben. Ein weiterer bedeutsamer Vorschlag ist dabei der des Anspruchs 6, denn die Krümmung, die der Deckel im unverspannten Zustand aufweist, bewirkt beim dichtenden Niederholen des Deckels an seinen seitlichen Rändern, daß sich die Andrückkräfte auch an seinen querverlaufenden Rändern (vorderer und hinterer Rand) gleichmäßig verteilen.

Die in Anspruch 9 vorgeschlagene Maßnahme der Sicherung der Seitenlage des Deckels im geschlossenen Zustand durch mit Führungsöffnungen im Behälterrand zusammenwirkenden Führungsbolzen des Deckels macht den Behälter in besonderer Weise zum Stapeln geeignet, wobei er auch eine rauhe Behandlung verträgt. Die Möglichkeit der Anordnung solcher Führungsbolzen ergibt sich aus dem Umstand, daß bei Befolgung der Lehre des Anspruchs 3 - bei geschlossenem Deckel stehen die Schwingen des Parallelschwingengetriebes waagerecht - die Richtung der anfänglichen Öffnungsbewegung senkrecht ist und deshalb die Führungsbolzen ohne Gefahr des Klemmens aus den Führungsöffnungen aus- bzw. in diese eintreten können.

Die Beaufschlagung der vorzugsweise als Hydraulikzylinder ausgeführten Betätigungszylinder mit Druckflüssigkeit erfolgt zweckmäßigerweise über jeweilige Steuerventile, wobei gemäß Anspruch 13 wenigstens das Steuerventil der Hubzylinder eine Schaltstellung aufweist, in der dessen Zylinderraum und der Kolbenstangenraum abgeschlossen sind, der Zylinder also blockiert ist. Diese Schaltstellung erlaubt das Feststellen des Deckels in jeder Stellung und insbesondere auch im abgesenkten und angedrückten Zustand.

Gemäß Anspruch 14 sollen die Räume, die für das Andrücken des Deckels unter Druck stehen müssen, Verbindung mit einem Druckspeicher haben, z.B. mit einem hydropneumatischen Speicher mit Membrantrennwand. Dann wird am Ende des Absenk-Bewegungsvorgangs beim das Andrücken des Deckels bewirkenden Druckaufbau im Gasraum des Speichers Energie gespeichert, die das zuverlässige Andrücken des Deckels auch dann gewährleistet, wenn kleine Leckverluste auftreten, wie es bei alternden Dichtungen oder dergl. auftreten kann.

Wenn gemäß Ansprüchen 16 und 17 das Ende des Absenk- und Andrückvorgangs des Deckels die Schaltung des Hubzylinder-Steuerventils in die sperrende Stellung bewirkt, wird die Bedienungsperson den Schwengel der Handpumpe nicht mehr betätigen können und sie weiß, daß der Deckel zuverlässig geschlossen ist.

Gemäß Anspruch 18 ist bei einer Handbetätigung der Steuerventile der Steuereinheit sichergestellt, daß der Schwenkvorgang nur stattfinden kann, wenn der Deckel sich in der angehobenen Position befindet.

Gemäß Ansprüchen 19 bis 21 können sowohl die Bewegungsvorgänge Heben - Zurückschwenken - Anlegen des Öffnens als auch die Bewegungsvorgänge Ablegen - Vorschwenken - Absenken und Andrücken des Schließens automatisch aufeinanderfolgen, wobei die Bedienungsperson nur noch die Richtung "Öffnen" oder "Schließen" zu wählen braucht.

Die Erfindung wird nachfolgend durch die Beschreibung eines Ausführungsbeispiels an Hand der beigegebenen Zeichnungen weiter erläutert. Es zeigt:
- Fig. 1: die rechte Seitenansicht des beispielsgemäßen Behälters bei angehobenem Deckel in durch Weglassung von Hydraulikleitungen und -schläuchen sowie Abdeckungen vereinfachter Darstellung;
- Fig. 2: die Vorderansicht des Behälters in der Stellung gemäß Fig. 1 unter zusätzlicher Weglassung der Handpumpe;
- Fig. 3: die rechte Seitenansicht bei geschlossenem Deckel;
- Fig. 4: den Schnitt IV-IV in Fig. 3;
- Fig. 5: die Darstellung von Fig. 1 unter Abbildung auch der Hydraulikleitungen und -schläuche;
- Fig. 6: die Seitenansicht bei angehobenem und halb zurückgeschwenktem Deckel;
- Fig. 7: die Seitenansicht bei angehobenem und vollständig zurückgeschwenktem Deckel;
- Fig. 8: die Seitenansicht bei vollständig zurückgeschwenktem und an die Behälterrückwand angelegtem Deckel;
- Fig. 9: die Draufsicht auf den Deckel bei weggenommenem Oberblech;
- Fig. 10: die Randabdichtung des Deckels im Schnitt;
- Fig. 11: die Eckenausbildung des Behälters mit der Führungsöffnung im Schnitt und in der Draufsicht;
- Fig. 12: einen Bodenausschnitt mit einer Fußschiene im Querschnitt;
- Fig. 13: eine Entlüftungsvorrichtung im den Behälterrand übergreifenden Deckelrand.

Der Behälter 1 hat die Grundform üblicher Absetzmulden, um auf gebräuchlichen Kippfahrzeugen gefahren und von deren Hebezeugen positioniert und gehandhabt werden zu können. Er ist von rechteckigem Grundriß; Fig. 1 zeigt seine Seitenansicht von rechts und Fig. 2 die Ansicht von vorn.

Um den oberen Rand der Behälterwände verläuft ein außen angeschweißtes Behälterrandprofil 2, auf etwa halber Höhe ist ein waagerechtes umlaufendes Versteifungsprofil 3 angeschweißt, an dem im Bereich der Vorderwand 4 und der Rückwand 5 Hebebeschläge 7 befestigt sind, und es sind weitere senkrechte Versteifungsprofile 8 außen angeschweißt.

Unter dem Behälterboden sind Fußschienen 9 befestigt, die einen aus Fig. 12 ersichtlichen trapezförmigen Querschnitt aufweisen und geeignet sind, bei einem Fall des Behälters aus einer begrenzten Hohe die Bewegungsenergie durch Verformung zu vernichten und den Behälter selbst vor Beschädigung zu bewahren. Zur Erleichterung des Auswechselns nach einem solchen Fall sind sie leicht lösbar am Boden angebracht, z.B. mit diesem verschraubt.

Der Deckel 10 ist zweischalig aus einem Ober- und einem Unterblech aufgebaut, zwischen denen längs der Ränder ein Deckelrandprofil 11 und im Inneren sich kreuzende Deckelversteifungsprofile 12 verlaufen. Auf diese Weise hat der Deckel glatte Oberflächen und ist leicht zu reinigen. In einem der Felder zwischen den Versteifungsprofilen ist eine verschließbare Probeentnahmeöffnung 13 ausgespart.

Unterhalb des Deckels 10 ist an diesem längs des Verlaufs des Behälterrandes eine gummielastische Dichtung 15 in einem aus Fig. 10 ersichtlichen, nach unten offenen U-Profil gehalten. Beim Schließen des Deckels setzt sich dieses auf einen vom Behälterrandprofil 2 nach oben aufragenden Dichtwulst 16. Zum Schutz der Dichtung 15 ist diese außen durch einen sie überdeckenden Schutzblechstreifen 17 abgeschirmt, welcher am Deckelrandprofil 11 angeschweißt ist.

Wie aus Fig. 2 ersichtlich, übertrifft die Erstreckung des Deckels 10 in Querrichtung die Erstreckung des Behälters 1. Zwischen den seitlichen Deckelrändern und den Seitenrändern des Behälters ragen in den vier Ecken des Deckels vier Führungsbolzen 18 senkrecht nach unten. Diese treten beim Schließen des Deckels in Führungsöffnungen 19 von Kragstücken 20, die am Behälterrandprofil 2 außen angeschweißt sind. Diese sind in Fig. 11 im einzelnen dargestellt, welche darüber hinaus zeigt, wie die Behälterwände selbst in den Ecken zur Erleichterung des Säuberns ausgerundet sind.

Die seitlichen Deckelrandprofile 11 bilden mit zwei von den Enden derselben nach unten ragenden abgeknickten Streben 25 und einem deren untere Enden verbindenden Träger 26 eine rahmenartige Konstruktion, an der die Kinematik zum Öffnen und Schließen des Deckels angreift. Diese wird nachfolgend unter bevorzugter Betrachtung der insoweit deutlichsten Fig. 1 beschrieben, welche die auf der rechten Behälterseite angeordnete Baugruppe zeigt. Es versteht sich, daß auf der linken Behälterseite eine entsprechende spiegelbildliche Kinematik vorhanden ist.

An zwei behälterfesten Schwingenachsen 30, 31 sind die Schwingen 32, 33 eines Parallelschwingengetriebes angelenkt, deren andere Enden über die Koppelgelenke 34, 35 mit einer Koppelplatte 36 verbunden sind.

Wie aus Fig. 4 ersichtlich, ist die obere Schwingenachse 30 am Behälter fliegend befestigt und die an ihr angelenkte obere Schwinge 32 besteht aus zwei massiven Gelenkbohrungsstücken, zwischen denen sich Stege mit Abstand voneinander erstrecken. Ihre Bewegungsebene liegt nahe der Behälterwand.

Die untere Schwingenachse 31 ist an einem an der Behälterseitenwand befestigten Kragstück 38 in einer Gabel 39 befestigt und die massive untere Schwinge 33 schwingt um diese in einer vom Behälter entfernteren Bewegungsebene.

Die Koppelplatte 36 besteht aus zwei beabstandeten Einzelplatten und ist mit den schwingen 32, 33 über an diesen fliegend befestigten Achszapfen der Koppelgelenke 34, 35 so verbunden, daß ihre Bewegungsebene noch weiter von der Behälterwand entfernt neben der Bewegungsbahn der unteren Schwinge 33 verläuft.

Von der Koppelplatte 36 ragt eine Schwenkachse 42 fliegend seitlich nach außen, welche durch die Bohrung einer am Träger 26 festgeschweißten Lagerlasche 43 greift. Der Deckel 10 mit seinen seitlichen Rahmenkonstruktionen 25/26 ist somit um die Schwenkachse 42 schwenkbar, wobei die Rahmenkonstruktion eine vierte, am weitesten von der Behälterseitenwand beabstandete Bewegungsebene einnimmt.

Zum Antrieb jedes Parallelschwingengetriebes dient je ein Hubzylinder 50, dessen Boden an einem an der Rückwand 5 des Behälters befestigten Beschlag 51 angelenkt ist und dessen Kolbenstange 50' an der oberen Schwinge 32 an einem zwischen deren Enden befindlichen Gelenkpunkt 52 angreift. Wie aus Fig. 4 ersichtlich, ist der Gelenkpunkt 52 gebildet durch eine zwischen den Stegen der oberen Schwinge 32 durchgesteckte Achse, die durch ein Auge am Ende der Kolbenstange 50' des Hubzylinders 50 greift.

Die Schwenkung des Deckels 10 mit seinen seitlichen Rahmenkonstruktionen um die Schwenkachse 42 wird beherrscht von Schwenkzylindern 55. Der Boden jedes Schwenkzylinders 55 ist an einem an der Deckelunterfläche befestigten Beschlag 56 angelenkt und seine Kolbenstange 55' greift an einem Gelenkzapfen 57 an, der in einer Ecke der Koppelplatte 36 zwischen deren Einzelplatten durchgesteckt ist. Es versteht sich, daß die Achse des Hubzylinders 55 in einem gewissen Abstand von der Schwenkachse 42 verläuft, so daß seine Beaufschlagung ein Schwenkmoment erzeugt.

Zur Druckbeaufschlagung der Zylinder dient eine Handpumpe 60, die in aus Fig. 1 ersichtlicher Weise auf einer an der rechten Seitenwand 6 des Behälters befestigten Kragkonstruktion 61 sitzt. Der zur Betätigung dienende Schwengelgriff 62 ist dabei in der Nähe des vorderen Randes der rechten Seitenwand angeordnet, um bequem von einer Bedienungsperson ergriffen werden zu können, während die Pumpe 60 selbst zurückversetzt ist und über eine Koppel 63 mit dem Schwengelgriff 62 verbunden ist.

Fig. 5 zeigt darüber hinaus die Steuereinheit 70 mit den notwendigen Ventilen, um die nachfolgend zu beschreibende Funktion des Behälters zu ermöglichen. Dabei sei ausgegangen vom geschlossenen Zustand des Behälters gemäß Fig. 3.

Wenn die Steuereinheit 70 auf "Öffnen" gestellt ist, bewirkt die Betätigung der Pumpe 60 zunächst eine Zufuhr von Druckflüssigkeit zum Kolbenstangenraum der Hubzylinder 50. Deren Kolbenstangen 50' fahren ein und heben die Koppelplatten 36 und mit diesen den Deckel 10 in die aus Fig. 1 oder 5 ersichtliche Stellung. Danach wird von Hand oder automatisch die Druckbeaufschlagung umgeschaltet auf die Kolbenstangenräume der Schwenkzylinder 55, deren Kolbenstangen 55' dadurch einfahren und den Deckel um die Schwenkachse 42 zurückschwenken. Eine Zwischenstellung dieses Bewegungsvorgangs ist aus Fig. 6 und die Endstellung aus Fig. 7 ersichtlich.

Danach erfolgt eine weitere Umschaltung der Druckbeaufschlagung in der Weise, daß bei weiterer Pumpenbetätigung die Kolbenstangen der Hubzylinder 50 um eine Teilstrecke ausfahren und dadurch die Koppelplatte 36 mit dem zurückgeschwenkten Deckel 10 in die aus Fig. 8 ersichtliche Stellung gelangen lassen, d.h. den Deckel an die Rückwand des Behälters anlegen. Damit ist der Öffnungsvorgang, bestehend aus den Bewegungsvorgängen Heben- Zurückschwenken - Anlegen, beendet.

Es versteht sich, daß das Öffnen in jeder beliebigen Zwischenposition angehalten und die erreichte Stellung arretiert werden kann. Hierzu müssen nur die Steuerventile der Betätigungszylinder in eine blockierende Stellung verbracht werden, d.h. die Arbeitsräume der Zylinder abgeschlossen werden.

Das Schließen des Deckels erfolgt sinngemäß in umgekehrter Reihenfolge durch entsprechende Hand- oder automatische Steuerung der Bewegungsvorgänge Ablegen - Vorschwenken - Absenken/Andrücken.

Die Besonderheiten, wie der richtige Andruck unabhängig von den Eigenheiten der Bedienungsperson sichergestellt werden kann und wie er unabhängig von eventuellen Undichtigkeiten oder Leckagen über eine gewisse Zeitspanne gewährleistet werden kann, sind in der Beschreibungseinleitung unter Bezugnahme auf die einschlägigen Ansprüche erläutert.

Eine bisher noch nicht beschriebene wesentliche Besonderheit des Abfallbehälters ist die in Fig. 2 übertrieben dargestellte Krümmung des Deckels 10 in Querrichtung, die dieser aufweist, wenn er frei zwischen den seitlichen Streben 25 gehalten ist, also im angehobenen Zustand. Diese Krümmung hat zur Folge, daß beim Schließen zum Ende der Absenkbewegung zunächst die Mitte der querverlaufenden Dichtungen 15, also die des vorderen und des hinteren Randes des Deckels, zur Anlage am Dichtwulst 16 des Behälterrandprofils 2 kommt und der Deckel bei weiterer Abwärtsbewegung seiner seitlichen Ränder eben (in die gestreckte Lage) gebogen wird, bis auch die längsverlaufenden Dichtungen unter den Seitenrändern sich setzen. Dies führt zu einer gleichmäßigen Verteilung der Andrückkräfte längs des gesamten Umfangs.

Es ist zu sehen, daß ohne die Vorkrümmung des Deckels in Querrichtung dieser im geschlossenen Zustand nur längs der Seitenränder, wo die Strebenkonstruktion 25 eine gleichmäßige Krafteinleitung bewirkt, stark angedrückt würde und die Andrückkraft zur Mitte der querverlaufenden Deckelränder hin abnehmen würde, weil der Deckel sich hier elastisch nach oben durchbiegen würde. Die Vorkrümmung des Deckels ist gerade so bemessen, um diesen Effekt zu kompensieren und eine über die gesamte Umfangserstreckung gleichmäßige Andrückkraft und damit Dichtigkeit zu gewährleisten.

### Bezugszeichenliste

- 1: Behälter
- 2: Behälterrandprofil
- 3: Waagerechtes Versteifungsprofil
- 4: Vorderwand
- 5: Rückwand
- 6: Seitenwand
- 7: Hebebeschläge
- 8: Senkrechte Versteifungsprofile
- 9: Fußschiene
- 10: Deckel
- 11: Deckelrandprofil
- 12: Deckelversteifungsprofil
- 13: Probeentnahmeöffnung
- 15: Dichtung
- 16: Dichtwulst
- 17: Schutzblechstreifen
- 18: Führungsbolzen
- 19: Führungsöffnung
- 20: Kragstück
- 22: Entlüftungsrohr
- 23: Filter
- 25: Strebe
- 26: Träger
- 30: Obere Schwingenachse
- 31: Untere Schwingenachse
- 32: Obere Schwinge
- 33: Untere Schwinge
- 34: Oberes Koppelgelenk
- 35: Unteres Koppelgelenk
- 36: Koppelplatte
- 38: Kragstück
- 39: Gabel
- 42: Schwenkachse
- 43: Lagerlasche
- 50: Hubzylinder
- 50': Kolbenstange desselben
- 51: Beschlag
- 52: Gelenkpunkt
- 55: Schwenkzylinder
- 55': Kolbenstange desselben
- 56: Beschlag
- 57: Gelenkzapfen
- 60: Handpumpe
- 61: Kragkonstruktion
- 62: Schwengelgriff
- 63: Koppel
- 70: Steuereinheit

## Patentansprüche

1. Abfallbehälter, insbesondere für Sonderabfälle, mit rechteckigem Grundriß und ebenem, dicht an die Behälteröffnung andrückbarem Deckel,
dadurch gekennzeichnet, daß zwei gegenüberliegende Seitenränder des Deckels (10) an einem Koppelglied (36) eines Parallelschwingengetriebes (32, 33, 36) angeschlossen ist
und dieses mittels eines doppeltwirkenden Hubzylinders (50) schwenkantreibbar ist, welcher in der geschlossenen Lage des Deckels (10) durch Dauerdruckbeaufschlagung die Andrückkraft des Deckels erzeugt.

2. Abfallbehälter nach Anspruch 1, dadurch gekennzeichnet, daß das Koppelglied eine Koppelplatte (36) ist und jeder Seitenrand des Deckels (10) an einer Schwenkachse (42) derselben angelenkt ist
und daß ein zwischen Deckel (10) und Koppelplatte (36) wirkender doppeltwirkender Schwenkzylinder (55) zur Bewirkung einer 90°-Schwenkung des Deckels um die Koppelplatte eingerichtet ist.

3. Abfallbehälter nach Ansprüchen 1 und/oder 2, dadurch gekennzeichnet, daß bei geschlossenem Deckel (10) die Koppelplatte (36) sich etwa in der Mitte der Behälterseitenwand (6) befindet und die Schwingen (32, 33) des Parallelschwingengetriebes etwa waagerecht orientiert sind,
daß die behälterfesten Schwingenachsen (30, 31) in der Nähe der oder an der Rückwand (5) des Behälters angeordnet sind
und daß der Hubzylinder (50) in der Nähe des oberen Randes der Behälterrückwand (5) angelenkt ist und seine Kolbenstange an der oberen Schwinge (32) des Parallelschwingengetriebes angreift und bei geschlossenem Deckel im Sinne des Ausfahrens beaufschlagt ist.

4. Abfallbehälter nach einem oder mehreren der vorhergehenden Ansprüche, gekennzeichnet durch wenigstens zwei Streben (25) zur Herstellung des Anschlusses jedes Seitenrandes des Deckels (10) am Koppelglied (36).

5. Abfallbehälter nach Anspruch 4, dadurch gekennzeichnet, daß die unteren Enden der Streben (25) an einem Träger (26) befestigt sind und dieser eine die Schwenkachse (42) umfassende Lagerlasche (43) aufweist.

6. Abfallbehälter nach einem oder mehreren der vorhergehenden Ansprüche, dadurch gekennzeichnet, daß der Deckel (10) in Querrichtung zwischen seinen Seitenrändern eine Krümmung nach unten aufweist.

7. Abfallbehälter nach einem oder mehreren der vorhergehenden Ansprüche, gekennzeichnet durch eine gummielastische Dichtung (15), die in ein längs der Deckelränder verlaufendes, nach unten offenes U-Profil eingelegt ist.

8. Abfallbehälter nach Anspruch 7, gekennzeichnet durch einen längs der oberen Ränder der Behälterwände verlaufenden, nach oben ragenden und mit der Dichtung (15) zusammenwirkenden schmalen Dichtwulst (16).

9. Abfallbehälter nach einem oder mehreren der vorhergehenden Ansprüche, dadurch gekennzeichnet, daß der Deckel (10) an seinen vier Ecken einen nach unten ragenden Führungsbolzen (18) aufweist, der in der Schließstellung in eine behälterfeste Führungsöffnung (19) greift.

10. Abfallbehälter nach einem oder mehreren der vorhergehenden Ansprüche, gekennzeichnet durch einen längs der Deckelränder verlaufenden, nach unten ragenden und die Dichtung abschirmenden Schutzblechstreifen (17).

11. Abfallbehälter nach einem oder mehreren der Ansprüche 2 bis 10, dadurch gekennzeichnet, daß die Hubzylinder (50) und die Schwenkzylinder (55) Hydraulikzylinder sind.

12. Abfallbehälter nach Anspruch 11, gekennzeichnet durch eine an einer Behälterwand befestigte Handpumpe (60) zur Speisung der Hydraulikzylinder (50, 55).

13. Abfallbehälter nach Anspruch 12, gekennzeichnet durch eine zwischen die Hydraulikzylinder (50, 55) und die sie speisende Pumpe (60) geschaltete Steuereinheit (70) mit je einem Steuerventil für jeden Zylinder, wobei jedes Steuerventil drei Schaltstellungen aufweist, in deren einer der Zylinderraum druckbeaufschlagt ist, in deren zweiter der Kolbenstangenraum druckbeaufschlagt ist und in deren dritter die Zylinderarbeitsräume abgeschlossen sind.

14. Abfallbehälter nach einem der Ansprüche 11 bis 13, dadurch gekennzeichnet, daß die bei geschlossenem Deckel (10) unter Dauerdruck stehenden Räume (Zylinderraum des Hubventils (50) oder Leitung zwischen diesem und dem zugehörigen Steuerventil) Verbindung mit einem Druckspeicher haben.

15. Abfallbehälter nach Anspruch 14, dadurch gekennzeichnet, daß der Druckspeicher ein hydropneumatischer Speicher ist.

16. Abfallbehälter nach einem oder mehreren der Ansprüche 11 bis 15, gekennzeichnet durch einen Druckwächter, der bei Erreichung des die erforderliche Schließkraft des Deckels bewirkenden Drucks in den Hubzylindern anspricht.

17. Abfallbehälter nach Anspruch 16, dadurch gekennzeichnet, daß der Druckwächter beim Ansprechen das Steuerventil der Hubzylinder in die absperrende Stellung schaltet und/oder eine Anzeigevorrichtung auslöst.

18. Abfallbehälter nach einem oder mehreren der Ansprüche 13 bis 17, dadurch gekennzeichnet, daß die Steuerventile in der Weise gegeneinander verriegelt sind, daß das die Schwenkzylinder beherrschende Ventil nur betätigbar ist, wenn das die Hubzylinder beherrschende Ventil in der Stellung zum Heben des Deckels steht.

19. Abfallbehälter nach einem oder mehreren der Ansprüche 13 bis 17, dadurch gekennzeichnet, daß die Steuereinheit (70) die Steuerventile der Hubzylinder (50) und der Schwenkzylinder (55) bei Beendigung eines jeweiligen Bewegungsvorgangs des Öffnens bzw. Schließens auf den jeweils nachfolgenden Bewegungsvorgang umschaltet.

20. Abfallbehälter nach Anspruch 19, dadurch gekennzeichnet, daß die automatische Umschaltung ausgelöst wird durch den am Ende jedes Bewegungsvorgangs auftretenden Druckanstieg in der jeweiligen Druckleitung.

21. Abfallbehälter nach Anspruch 19, dadurch gekennzeichnet, daß die automatische Umschaltung ausgelöst wird durch Endschalter.

22. Abfallbehälter nach einem oder mehreren der vorhergehenden Ansprüche, gekennzeichnet durch wenigstens eine im Deckel (10) vorgesehene Entlüftungsvorrichtung aus einem ins Behälterinnere mündenden Entlüftungsrohr (22), welches über die Deckeldichtung (15) hinweg zu einem Seitenrand führt und innerhalb des seitlichen Schutzblechs in einem Filter (23) mündet.

23. Abfallbehälter nach Anspruch 22, gekennzeichnet durch ein Überdruckventil im Entlüftungsrohr (22).

24. Abfallbehälter nach einem oder mehreren der vorhergehenden Ansprüche, gekennzeichnet durch eine Mehrzahl von unterhalb des Behälterbodens angebrachten Fußschienen (9), die bei Stoßbeanspruchung zur Vernichtung von Bewegungsenergie durch Deformation ausgebildet sind.

## Claims

1. Waste container, in particular for special waste, having a rectangular cross section and flat lid which can be pressed tightly onto the container opening, characterised in that two opposite side edges of the lid (10) are connected to a coupling element (36) of a parallel linkage transmission (32, 33, 36) and this is pivotably drivable by means of a double-action lifting cylinder (50) which, when the lid (10) is closed, produces a pressing force of the lid by means of a sustained pressure action.

2. Waste container according to claim 1, characterised in that the coupling element is a coupling plate (36) and each side edge of the lid (10) is articulated on a swivel axis (42) of said plate
and in that a double-action swivel cylinder (55) acting between the lid (10) and the coupling plate (36) is set up to produce a 90° swivel of the lid about the coupling plate.

3. Waste container according to claims 1 and/or 2, characterised in that when the lid (10) is closed the coupling plate (36) is located approximately centrally in the container side wall (6) and the rocker arms (32, 33) of the parallel linkage transmission are oriented approximately horizontally,
in that the rocker arm axes (30, 31) fixed in the container are arranged near or on the rear wall (5) of the container
and in that the lifting cylinder (50) is articulated near the upper edge of the container rear wall (5) and its piston rod engages on the upper arm (32) of the parallel linkage transmission, and when the lid is closed is acted on in the sense that it is extended.

4. Waste container according to one or more of the preceding claims, characterised by at least two bars (25) for forming the connection of each side edge of the lid (10) to the coupling element (36).

5. Waste container according to claim 4, characterised in that the lower ends of the bars (25) are secured on a support (26) and this has a bearing lug (43) enclosing the swivel axis (42).

6. Waste container according to one or more of the preceding claims, characterised in that in the transverse direction the lid (10) has a camber downwards between its side edges.

7. Waste container according to one or more of the preceding claims, characterised by a rubber-elastic seal (15) which is inserted into a downwardly-open U-profile extending along the lid edges.

8. Waste container according to claim 7, characterised by a narrow sealing rim (16) extending along the upper edges of the container walls, projecting upwards and co-operating with the seal (15).

9. Waste container according to one or more of the preceding claims, characterised in that at its four corners the lid (10) has a downwardly-protruding guide pin (18) which engages in the closed position into a narrow guide aperture (19) fixed in the container.

10. Waste container according to one or more of the preceding claims, characterised by a protective sheet metal strip (17) extending along the lid edges, protruding downwardly and shielding the seal.

11. Waste container according to one or more of claims 2 to 10, characterised in that the lifting cylinder (50) and the swivel cylinder (55) are hydraulic cylinders.

12. Waste container according to claim 11, characterised by a hand pump (60) secured on a container wall for supplying the hydraulic cylinders (50, 55).

13. Waste container according to claim 12, characterised by a control unit (70) connected between the hydraulic cylinders (50, 55) and the pump (60) supplying them, having a control valve for each cylinder, each control valve having three switch positions, in one of which the cylinder chamber has pressure applied, in the second of which the piston rod chamber has pressure applied and in the third of which the cylinder working chambers are sealed.

14. Waste container according to one of claims 11 to 13, characterised in that the chambers under sustained pressure when the lid (10) is closed (cylinder chamber of the lifting valve (50) or the connector between this and the associated control valve) are in connection with a pressure reservoir.

15. Waste container according to claim 14, characterised in that the pressure reservoir is a hydropneumatic reservoir.

16. Waste container according to one or more of claims 11 to 15, characterised by a pressure monitor which reacts when the pressure in the lifting cylinders causing the necessary closing force of the lid is reached.

17. Waste container according to claim 16, characterised in that when the pressure monitor reacts it switches the control valve of the lifting cylinder into the blocking position and/or triggers an indicating device.

18. Waste container according to one or more of claims 13 to 17, characterised in that the control valves are locked in such a way with respect to each other that the valve controlling the swivel cylinder can only be actuated when the valve controlling the lifting cylinder is in the position for lifting the lid.

19. Waste container according to one or more of claims 13 to 17, characterised in that when a respective movement procedure of opening or closing is completed, the control unit (70) switches the control valves of the lifting cylinder (50) and the swivel cylinder (55) to the respective next movement procedure.

20. Waste container according to claim 19, characterised in that the automatic switching-over is triggered by the increase in pressure in the respective pressure line occurring at the end of each movement procedure.

21. Waste container according to claim 19, characterised in that the automatic switching-over is triggered by limit switches.

22. Waste container according to one or more of the preceding claims, characterised by at least one ventilation device, provided in the lid (10), from a ventilation pipe (22) opening into the inside of the container, which leads over the lid seal (15) to a side edge and opens into a filter (23) inside the lateral protective plate.

23. Waste container according to claim 22, characterised by an excess pressure valve in the ventilation pipe (22).

24. Waste container according to one or more of the preceding claims, characterised by a plurality of foot rails (9) fitted below the container base which are constructed to counteract kinetic energy by deformation in the case of shock stress.

## Revendications

1. Récipient à déchets, notamment pour des déchets spéciaux, présentent en projection horizontale une forme rectangulaire avec un couvercle plan qui peut être appliqué de manière étanche sur l'ouverture du récipient, caractérisé par le fait que deux bords latéraux en vis-à-vis du couvercle (10) sont reliés à un élément d'accouplement (36) d'un mécanisme à biellettes parallèles (32, 33, 36) et que ce dernier est entraîné en rotation par un vérin (50) de levage à double effet qui, par application d'une pression permanente, produit la force d'application du couvercle lorsque le couvercle (10) est en position fermée.

2. Récipient à déchets selon la revendication 1, caractérisé par le fait que l'élément d'accouplement est une plaque d'accouplement (36) et que chaque bord latéral du couvercle (10) est articulé sur un axe de pivotement (42) de celle-ci et par le fait qu'un vérin (55) de pivotement à double effet est disposé entre le couvercle (10) et la plaque d'accouplement (36) aux fins de produire un pivotement de 90° dudit couvercle autour de ladite plaque d'accouplement.

3. Récipient à déchets selon la revendication 1 et/ou la revendication 2, caractérisé par le fait que, lorsque le couvercle (10) est fermé, la plaque d'accouplement (36) se trouve sensiblement au milieu de la paroi latérale (6) du récipient et les biellettes (32, 33) du mécanisme à biellettes parallèles sont sensiblement horizontales, par le fait que les axes (30, 31) des biellettes qui sont solidaires du récipient sont disposés à proximité de ou sur la paroi arrière (5) du récipient et par le fait que le vérin (50) de levage est articulé dans la région du bord supérieur de la paroi arrière (5) du récipient, que sa tige de piston agit sur la biellette (32) supérieure du mécanisme à biellettes parallèles et est sollicitée dans la direction de la sortie lorsque le couvercle est fermé.

4. Récipient à déchets selon une ou plusieurs des revendications précédentes, caractérisé par au moins deux bras (25) qui assurent la liaison entre chacun des bords latéraux du couvercle (10) et l'élément d'accouplement (36).

5. Récipient à déchets selon la revendication 4, caractérisé par le fait que les extrémités inférieures des bras (25) sont fixées sur un support (26) et que ce dernier comporte une patte (43) qui porte l'axe de pivotement (42).

6. Récipient à déchets selon une ou plusieurs des revendications précédentes, caractérisé par le fait que le couvercle (10) présente, entre ses bords latéraux, dans la direction transversale, une courbure orientée vers le bas.

7. Récipient à déchets selon une ou plusieurs des revendications précédentes, caractérisé par un joint (15) présentant l'élasticité du caoutchouc qui est disposé dans un profilé en U ouvert vers le bas qui s'étend le long des bords du couvercle.

8. Récipient à déchets selon la revendication 7, caractérisé par un bourrelet d'étanchéité (16) étroit qui s'étend le long des bords supérieurs des parois du récipient, fait saillie vers le haut et coopère avec le joint (15).

9. Récipient à déchets selon une ou plusieurs des revendications précédentes, caractérisé par le fait que le couvercle (10) présente dans ses quatre angles un pion de guidage (18) qui fait saillie vers le bas et qui, en position fermée, pénètre dans un orifice de guidage (19) solidaire du récipient.

10. Récipient à déchets selon une ou plusieurs des revendications précédentes, caractérisé par une bande de tôle (17) de protection du joint, laquelle bande s'étend le long des bords du couvercle et fait saillie vers le bas.

11. Récipient à déchets selon une ou plusieurs des revendications 2 à 10, caractérisé par le fait les vérins de levage (50) et de pivotement (55) sont des vérins hydrauliques.

12. Récipient à déchets selon la revendication 11, caractérisé par une pompe manuelle (60) qui est fixée sur une paroi du récipient et est destinée à alimenter les vérins hydrauliques (50, 55).

13. Récipient à déchets selon la revendication 12, caractérisé par une unité de commande (70) avec une valve de commande pour chaque vérin, laquelle unité de commande est placée entre les vérins hydrauliques (50, 55) et la pompe (60) qui alimente ceux-ci, chaque valve de commande présentant trois positions à savoir une première position dans laquelle la chambre côté fond est alimentée en fluide sous pression, une deuxième position dans laquelle la chambre côté tige de piston est alimentée en fluide sous pression et une troisième position dans la quelle les chambres de travail des vérins sont fermées.

14. Récipient à déchets selon l'une des revendications 11 à 13, caractérisé par le fait que, lorsque le couvercle (10) est fermé, les chambres qui sont soumises à une pression permanente (chambre côté fond du vérin de levage (50) ou conduite entre ce dernier et la valve de commande associée) sont connectées à un réservoir sous pression.

15. Récipient à déchets selon la revendication 14, caractérisé par le fait que le réservoir sous pression est un réservoir hydropneumatique.

16. Récipient à déchets selon une ou plusieurs des revendications 11 à 15, caractérisé par un capteur de pression qui réagit lorsque la pression qui produit la force nécessaire pour la fermeture du couvercle est atteinte dans les vérins de levage.

17. Récipient selon la revendication 16, caractérisé par le fait que le capteur de pression, lors de sa réaction, amène la valve de commande des vérins de levage en position de fermeture et/ou déclenche un dispositif d'indication.

18. Récipient à déchets selon une ou plusieurs des revendications 13 à 17, caractérisé par le fait que les valves de commande sont verrouillées l'une vis-à-vis de l'autre de manière telle que la valve commandant les vérins de pivotement ne puisse être actionnée que lorsque la valve commandant les vérins de levage est dans la position de levage du couvercle.

19. Récipient à déchets selon une ou plusieurs des revendications 13 à 17, caractérisé par le fait que, lorsqu'une phase de déplacement d'ouverture ou de fermeture est terminée, l'unité de commande (70) commute les valves de commande des vérins de levage (50) et des vérins de pivotement (55) pour la phase de déplacement suivante.

20. Récipient à déchets selon la revendication 19, caractérisé par le fait que la commutation automatique est déclenchée par l'élévation de pression qui se produit dans la conduite concernée à la fin de chaque phase de déplacement.

21. Récipient à déchets selon la revendication 19, caractérisé par le fait que la commutation automatique est déclenchée par des contacteurs de fin de course.

22. Récipient à déchets selon une ou plusieurs des revendications précédentes, caractérisé par au moins un dispositif de mise à l'air libre prévu dans le couvercle (10), lequel dispositif est constitué d'un tube d'aération (22) qui débouche à l'intérieur du récipient et mène au-delà du joint de couvercle (15) vers un bord latéral et débouche à l'intérieur de la tôle de protection latérale, dans un filtre (23).

23. Récipient à déchets selon la revendication 22, caractérisé par une soupape de sûreté placée dans le tube d'aération (22).

24. Récipient à déchets selon une ou plusieurs des revendications précédentes, caractérisé par une pluralité de rails de support (9) qui sont disposés sous le fond du récipient et sont agencés de manière à absorber par déformation l'énergie cinétique en cas de chocs.
